# EUROPÄISCHE PATENTSCHRIFT

(11) **EP 0 301 530 B1**
(45) Veröffentlichungstag und Bekanntmachung des Hinweises auf die Patenterteilung: **04.04.1990**
(21) Anmeldenummer: 88112183.4
(22) Anmeldetag: 28.07.1988
(51) Int. Cl.: A63B 49/02

(54) **Schläger insbesondere für Tennis**
Racket, particulary for tennis
Raquette, en particulier pour tennis

(30) Priorität: 29.07.1987 DE 3725117
(43) Veröffentlichungstag der Anmeldung: 01.02.1989
(73) Patentinhaber: TEGRO GMBH GROSS- UND EINZELHANDEL FÜR TENNISARTIKEL, D-8702 Leinach (DE)
(72) Erfinder: Zinner, Hans, D-8702 Leinach (DE)
(74) Vertreter: Pöhner, Wilfried Anton, Dr.

(56) Entgegenhaltungen:
- DE-A- 1 920 584
- DE-A- 2 011 868
- DE-A- 2 207 802
- US-A- 4 614 341

## Beschreibung

Die Erfindung bezieht sich auf einen Schläger, insbesondere für Tennis mit einem Schlägerkopf, der durch einen aus einem Rohr bestehenden Rahmen begrenzt ist, wobei der Rahmen mit beiden Armen zum Griff geführt ist und dort endet.

Von Sportarten wie Tennis, aber auch Squash oder Badminton her sind Schläger der gattungsgemäßen Art bekannt. Sie werden dadurch hergestellt, daß ein zunächst gerades, rohrförmiges Material auf erforderliche Länge geschnitten und anschließend so gekrümmt wird, daß die symmetrisch zueinander verlaufenden Arme endseitig aneinander zu liegen kommen und durch Aufbringen und Befestigen des Griffes starr mit diesem sowie untereinander verbunden werden. Im Bereich des Schlägerkopfes werden die später die Seiten aufnehmendend und dadurch die Bespannung bildenden Bohrungen eingebracht sowie zusätzlich ein den Schlägerkopf in Richtung auf den Griff zu begrenzendes und beide Rahmen miteinander verbindendes Schlägerherz angeordnet. Der Schläger wird anschließend entweder in Kunststoff eingebettet oder mit einer Lackierung versehen. Der Querschnitt des hierbei verwendeten Rohres ist grundsätzlich beliebig, er kann insbesondere rund, elliptisch, rechteckförmig oder quadratisch sein. Das Rohr ist im Inneren hohl oder aber zur Verbesserung der Dämpfungs eigenschaften mit einem nichttragenden Material ausgefüllt. Als Rohrmaterial kommen in Betracht Metall, Graphit, Kunststoff und Kompositbauweisen insbesondere GFK.

Ld.R. trifft der während des Spieles auf den Schlägerkopf auftreffende Ball außerhalb der durch den Griff definierten Mittelachse auf, so daß eine Torsion des gesamten Schlägerkopfes um diese Gerade ausgelöst wird. Neben den Materialeigenschaften bestimmt sich deren Amplitude durch den Abstand des Auftreffpunktes von der Achse und die Geschwindigkeit des auftreffenden Balles. Hierdurch werden Abweichungen des zurückgeschlagenen Balles von der bei ideal starrem Schlägerkopf durch die Reflexionsgesetze bestimmten Abflugrichtung hervorgerufen, die zu Ungenauigkeiten des gespielten Balles und Abweichung vom gewünschten Ziel Anlaß geben. Da der Griff durch die Hand des Spielers fixiert ist, treten aufgrund der Torsion des Schlägerkopfes als ganzes zusätzliche Torsionen desjenigen Teiles des Rahmens, der sich zwischen Schlägerkopf und Griff befindet, in dem Sinne auf, daß beide dort verlaufenden Teile des Rahmens um gleichsinnig ihre Längsachse tordieren.

Hiervon ausgehend hat sich die Erfindung die Weiterentwicklung derartiger Schläger dahingehend zur Aufgabe gemacht, daß die Genauigkeit des abgespielten Balles wesentlich verbessert und erhöht wird.

Gelöst wird diese Aufgabe erfindungsgemäß dadurch, daß zwischen Schlägerkopf und Griff beide Arme des Rahmens über Diagonalen miteinander verbunden sind und die durch beide Diagonalen aufgespannte Ebene etwa senkrecht zur Ebene des Schlägerkopfes verläuft.

Der Begriff "Diagonale" definiert im Sinne der Erfindung einen Verlauf der von der Vorderseite des einen Armes ausgeht und auf der Rückseite des anderen Armes des Rahmens endet. Dies trifft für beide Arme zu, so daß insgesamt zwei Diagonalen anzubringen sind, durch die eine Ebene aufgespannt wird, die in etwa senkrecht zu der des Schlägerkopfes verläuft, jedoch in sich eine gewisse Krümmung aufweisen kann, so daß ein rechter Winkel im Bereich des Anschlusses an beiden Armen des Rahmens möglich ist. Hierdurch entsteht eine Abstützung und eine Steifigkeit gegen Torsion des Schlägerkopfes dadurch, daß bei einer Torsion in Richtung der einen Diagonale ein auf Verkürzen der einen Diagonalen gerichtete Kräfte auftreten und in Richtung der anderen Diagonale Kräfte, die eine Dehnung derselben zu wirken versuchen. Durch die erfindungsgemäße Anordnung wird eine Abstützung und gleichseitige Stabilisierung gegen Torsion des Schlägerkopfes erreicht. Der Regelfall ist, daß beide Diagonalen sich in der durch den Griff definierten Achse des Schlägers in einem Punkt schneiden, obwohl grundsätzlich ein gegenseitiger Versatz und Abstand im Bezug auf diese Achse denkbar und möglich ist. In Richtung der Mittelachse des Schlägers gesehen, bilden beide Diagonalen evtl. in Projektion gesehen, zwei sich schneidende Geraden.

Der mit der Erfindung erreichbare Vorteil besteht in erster Linie in der durch vorbeschriebene Wirkungsweise bedingten Abstützung und dadurch hervorgerufenen Torsionsvorsteifung des Schlägerkopfes.

Das Ergebnis ist eine wesentlich verbesserte Zielgenauigkeit und Treffsicherheit der gespielten Bälle, die von außeraxialen Auftreffpunkten herrühren. Dieser Effekt ist um so bedeutender, je weiter sich der Rahmen senkrecht zum Schlägerkopf erstreckt (Großkopfschläger). Gleichzeitig wird durch die erfindungsgemäße Anordnung der Luftwiderstand nicht wesentlich erhöht.

Zur Erreichung einer maximalen Abstützung des Rahmens gegen Torsion ist bevorzugt, die Befestigungspunkte der Diagonale möglichst weit außen, also im Bereich der Außenkante der Arme anzuordnen. Das durch die Diagonalen dann auf die Arme ausgeübte und der Torsion entgegenstehende Moment wird dann maximal.

In einer Weiterbildung wird vorgeschlagen, beide Diagonalen als einen einheitlichen Steg auszubilden, der dann in Achsenrichtung des Schlägers gesehen, aus zwei an ihren Spitzen miteinander verbundenen Dreiecken gebildet wird, deren Basis jeweils am Rahmen anliegt. Allerdings stellt die Dreiecksform nur eine erste Näherung dar, da im allgemeinen durch die Anpassung an die äußere Berandung des Rahmens und aus dem Bestreben heraus, flächige Übergänge zu vermeiden die Form des Steges in beiden Koordinaten senkrecht zur Mittelachse durch Hyperbeln begrenzt sein wird. Der Steg spannt entweder eine Ebene oder eine derart gekrümmte Fläche auf, daß am Übergang zum Rahmen ein rechter Winkel eingeschlossen ist. Die für die Erhöhung des Luftwiderstandes bedeutende Ausdehnung in Richtung der Achse ist hierbei minimal.

Zur Verbesserung der Kraftübertragung zwischen Rahmen und Diagonalen ist bevorzugt die Berührungsfläche der Diagonale zum Rahmen hin zu vergrößern. Im Falle eines Steges ergibt sich damit die Form eines Hyperboloids, dessen begrenzende Hyperboläste in Achsenrichtung gesehen gleiche Krümmung, in Richtung senkrecht zum Schlägerkopf gesehen unterschiedliche Krümmungen der Berandungsparabein aufweisen. Die durch die vergrößerte Auflage bedingte Verbesserung des Kraft- überganges bewirkt zusätzlich eine Abstützung auf Drehbeanspruchung des Schlägers um eine senkrecht zur Schlägerkopfebene verlaufende Rotationsachse. Es handelt sich um Abstützungen gegen die Form des Schlägerkopfes deformierende Belastungen.

Eine ebenfalls verbesserte Abstützung auf dem Rahmen erhält man, wenn die Diagonalen in zwei, an der Spitze miteinander verbundenen Hohlkegelstümpfen integriert sind, deren Basis am Rahmen anliegt. Die Kontaktfläche am Rahmen ist im allgemeinsten Fall eine Ellipse. Die Kegelstümpfe sind in ihrem Inneren entweder hohl oder mit nichttragenden, ähnlich wie beim Rahmen Dämpfung bewirkendes Material gefüllt. Die die Abstützung gegen Torsion bewirkende Kraftübertragung erfolgt allein über den Mantel der Hohlkegel. Im Idealfall sind die Kegelstümpfe nahezu von der Gestalt eines Kegels, mit dem einzigen geringfügigen Unterschied, daß die an der Spitze herzustellende Verbindung keinen idealisierten Punkt zuläßt sondern eine Kontaktfläche endlicher Ausdehnung erfordert. Die Spitze des Kegels ist dann in sehr geringer Höhe abgeschnitten.

Zur verbesserten Abstützung der Torsionsbewegung ist in einer Weiterbildung vorgeschlagen, die Symmetrieachse von Diagonale oder Kegelstumpf senkrecht auf dem Rahmen enden zu lassen. Diese durch die symmetrische Anordnung vom Kegelstumpf oder der beiden Diagonalen festgelegte Symmetrieachse verläuft in der durch den Schlägerkopf definierten Ebene. Um senkrecht auf dem Rahmen bzw. Längsachse zu enden, ist eine bestimmte Krümmung erforderlich, die in ihrem Ausmaß bestimmt wird durch die Höhe der Anordnung im Bereich zwischen Griff und Schlägerkopf. Die Krümmung nimmt zu bei Annäherung an den Schlägerkopf. Der rechte Winkel bedingt die Ausübung eines maximalen Drehmomentes bei Torsion des Rahmens.

Grundsätzlich ist von Vorteil, die Übergänge zwischen Rahmen und Diagonale bzw. Steg asymptotisch zu wählen, da andernfalls an den Ubergangsstellen punktuell hohe und zum frühzeitigen Zerbrechen Anlaß gebende Belastungen auftreten würden. Weiter steht im Rahmen der Erfindung frei, ob die erfindungsgemäße Verdrehungsversteifung zusätzlich und neben dem Schlägerherz eingesetzt und ob sie direkt als Schlägerherz genutzt wird. Hierbei ist der Begriff "Schlägerherz" im Sinne der Erfindung so auszulegen, daß die den Schlägerkopf bildenden Seiten zumindestens teilweise aufgenommen werden. Ein Schlägerherz benötigt deshalb zusätzliche Bohrungen, durch die die Seiten gezogen und aufgespannt werden könnten.

Weitere Einzelheiten, Merkmale und Vorteile der Erfindung lassen sich dem nachfolgenden Beschreibungsteil entnehmen, in dem anhand der Zeichnung ein Ausführungsbeispiel der Erfindung näher erläutert wird. Es zeigen:
Figur 1 einen erfindungsgemäßen Schläger mit Schlägerherz und zusätzlicher Verdrehungsversteifung.
Figur 2 einen Schnitt gemäß Figur 1 entlang der Linie I-I.
Figur 3 ein Schläger mit einer Verdrehversteifung aus zwei Diagonalen.

Figur 1 zeigt senkrecht zur Ebene des Schlägerkopfes 1 gesehen den Teil eines erfindungsgemäßen Schlägers. Wiedergegeben sind die beiden Arme des Rahmens, die nach unten zu in den hier nicht gezeigten Griff einmünden und an ihrer Oberseite, ebenfalls nicht wiedergegeben, ineinander übergehen und den Schlägerkopf 1 vollständig umschließen. In an sich üblicher Weise befindet sich im Schlägerkopf 1 die durch die Seiten 4 gebildete Bespannung. Der Aufbau des Schlägers ist bezüglich der durch den Griff definierten Mittelachse 5 symmetrisch. Wie ebenfalls geläufig, wird der Schlägerkopf in Richtung auf den Griff zu durch das Schlägerherz 6 begrenzt. Ein Teil der Seiten 4 endet dort.

Für die Erfindung ist nunmehr entscheidend, daß sowohl Schlägerherz 6 als auch der an sich bekannte und zwischen Schlägerherz und Griff zwischen den beiden Armen 2, 3 den Rahmens befindliche Steg 7 von der im folgenden näher beschriebenen Gestalt sind. Die Berandung sowohl vom Schlägerherz 6 als auch Steg 7 sind Parabeln, wobei die jeweils obere, dem Schlägerherz zugewandte Berandung von geringerer Krümmung ist. Die Berührungsfläche 8 von Schlägerherz 6 bzw. Steg 7 an den Armen 2, 3 ist verbreitert. Ebenso ist der Aufbau symmetrisch zur Mittelachse 5.

In Figur 2 ist ein Schnitt durch Steg 7 entlang der Linie I-I wiedergegeben und es läßt sich hieraus wesentlich besser erkennen, daß Steg 7 ( in ähnlicher Weise wie Schlägerherz 6) etwa von der Form eines Hyperboloids ist. Die Berandungen sind in der Schnittebene senkrecht zum Schlägerkopf, wie auß Figur 2 nunmehr gut zu erkennen, zwei Parabeln gleicher Krümmung, der Übergang zu den Armen 2, 3 des Rahmens ist möglichst breit gewählt und ebenfalls in Schnittdarstellung von Parabel begrenzt.

Eine andere Ausführungsform in gleicher Schnittdarstellung wie Figur 2 zeigt Figur 3, in der die beiden Rahmen über einen aus zwei sich kreuzenden Diagonalen 9, 10 bestehenden Verstärkung miteinander verbunden sind. Aus dieser Darstellung läßt sich am leichtesten die auf Abstützung der beiden Arme 2,3 gegen gleichsinnige Torsion der Arme 2,3 hinarbeitende Wirkung und Stabilisierung und damit die Erzeugung der Verdrehsteifigkeit erkennen und entnehmen.

Im Ergebnis erhält man einen Schläger, der ein hohes Maß an Richtungsgenauigkeit des abgespielten Balles erlaubt und zuläßt.

## Patentansprüche

1) Schläger insbesondere für Tennis, mit einem Schlägerkopf der durch einen aus einem Rohr bestehenden Rahmen begrenzt ist, wobei der Rahmen mit zwei Armen zum Griff geführt ist und dort endet, dadurch gekennzeichnet, daß zwischen Schlägerkopf 1 und Griff beide Arme 2,3 des Rahmens über Diagonalen 9, 10 miteinander verbunden sind und die durch beide Diagonalen 9, 10 aufgespannte Ebene etwa senkrecht zur Ebene des Schlägerkopfes 1 verläuft.

2) Schläger nach Anspruch 1, dadurch gekennzeichnet, daß die Befestigungspunkte der Diagonalen 9, 10 im Bereich der Außenkanten der Arme 2, 3 angeordnet sind.

3) Schläger nach Anspruch 1 oder 2, dadurch gekennzeichnet, daß beide Diagonalen 9, 10 einen am Rahmen flächig anliegenden Steg 7 bilden.

4) Schläger nach einem Anspruch 1 bis 3, gekennzeichnet durch eine verbreiterte Berührungsfläche 8 der Diagonalen 9, 10 am Rahmen.

5) Schläger nach einem der Ansprüche 1 bis 4, gekennzeichnet durch zwei an der Spitze miteinander verbundenen Hohlkegelstümpfe, die mit ihrer Basis an den Armen 2, 3 befestigt sind.

6) Schläger nach einen der Ansprüche 1 bis 5, gekennzeichnet durch eine senkrecht auf den Armen des Rahmens endende Achse von Diagonale oder Kegelstumpf.

7) Schläger nach einem der Ansprüche 1 bis 6, gekennzeichnet durch asymptotischen Übergang zwischen Rahmen und Diagonalen 9, 10.

8) Schläger nach einem der Ansprüche 1 bis 7, dadurch gekennzeichnet, daß die Diagonalen 9, 10 das Schlägerherz 6 bilden.

## Claims

1. Racquet especially for tennis having a racquet head that is delimited by a surrounding frame, said frame extending to the handle with two arms and terminating there, wherein the two arms 2, 3 of the frame are connected together via diagonals 9, 10 between the racquet head 1 and handle, and the plane encompassed by said two diagonals 9, 10 is disposed approximately vertically to the plane of the racquet head, and symmetrically about the center axis 5 of the racquet.

2. Racquet according to claim 1 wherein the fastening point of the two diagonals 9, 10 is disposed in the vicinity of the outer edge of the arms 2, 3.

3. Racquet according to claim 1 or 2 wherein the two diagonals 9, 10 form a bridge 7 in area contact with the frame.

4. Racquet according to one of claims 1 to 3 wherein said diagonals 9, 10 have an enlarged contact 8 with said frame.

5. Racquet according to one of claims 1 to 4 wherein the two truncated cones connected at their tips are fastened with their bases on the arms 2, 3.

6. Racquet according to one of claims 1 to 5 wherein the axis of said diagonal or truncated cone terminates vertically on the arms of said frame.

7. Racquet according to one of claims 1 to 6 wherein the transition between said frame and diagonals 9, 10 is asymptotic.

8. Racquet according to one of claims 1 to 7 wherein the diagonals 9, 10 form the racquet heart 6.

## Revendications

1. Une raquette, de tennis en particulier, avec un tamis limité par un cadre tubulaire menant et terminant au manche par deux épaules, caractérisée par le fait qu'entre le tamis 1 et le manche, les deux épaules 2, 3 du cadre sont reliés entre elles par des diagonales 9, 10 et que le plan tendu par les deux diagonales 9, 10 court environ à la verticale du plan du tamis, et symétriquement à l'axe médian de la raquette.

2. Une raquette selon la revendication 1, caractérisée par le fait que les points de fixation des diagonales 9, 10 sont placés sur les bords extérieurs des épaules 2, 3.

3. Une raquette selon les revendications 1 ou 2, caractérisée par le fait que les deux diagonales 9, 10 forment une entretoise 7 à plat contre le manche.

4. Une raquette selon l'une des revendications 1 à 3, caractérisée par une surface de contact 8 élargie des diagonales 9, 10 au cadre.

5. Une raquette selon l'une des revendications 1 à 4, caractérisée par deux cônes creux tronqués reliés entre eux par leur extrémité, leur base étant fixée aux épaules 2, 3.

6. Une raquette selon l'une des revendications 1 à 5, caractérisée par un axe vertical formé par des diagonales ou par un cône tronqué se terminant par les épaules du cadre.

7. Une raquette selon l'une des revendications 1 à 6, caractérisée par une liaison asymptotique entre le cadre et les diagonales 9, 10.

8. Une raquette selon l'une des revendications 1 à 7, caractérisée par le fait que les diagonales 9, 10 forment le coeur de la raquette 6.
